# EUROPÄISCHE PATENTSCHRIFT

(11) **EP 1 057 966 B1**
(45) Veröffentlichungstag und Bekanntmachung des Hinweises auf die Patenterteilung: **27.10.2004**
(21) Anmeldenummer: 00810420.0
(22) Anmeldetag: 16.05.2000
(51) Int. Cl.: E06B 9/86

(54) **Raff-Lamellenstore mit einer Blockiervorrichtung an einer Endschiene**
Tiltable shutter with a locking device on an end rail
Store basculant avec dispositif de blockage sur un rail final

(30) Priorität: 04.06.1999 CH 105799
(43) Veröffentlichungstag der Anmeldung: 06.12.2000
(73) Patentinhaber: SCHENKER STOREN AG, 5012 Schönenwerd (CH)
(72) Erfinder: Brugger, Karl, 5043 Holziken (CH)
(74) Vertreter: Steinegger, Peter

(56) Entgegenhaltungen:
- EP-A- 0 052 320
- CH-A- 653 096
- DE-A- 4 335 569
- DE-B- 1 299 844

## Beschreibung

Die Erfindung bezieht sich auf eine Raff-Lamellenstore gemäss dem Oberbegriff des Anspruchs 1.

Eine Raff-Lamellenstore mit schwenkbaren Lamellen, die alle Merkmale des Oberbegriffs des Anspruchs 1 einschließt, ist beispielsweise in CH-A-653096 offenbart. Diese Raff-Lamellenstore ist an den Lamellenenden mit Führungsgliedern in Form von Schwenkzapfen versehen, die in entsprechenden seitlichen Führungsprofilen geführt sind. In Führungsbahnen der Führungsprofile sind vertikal verschiebbare, mit einer untersten Lamelle verbundene Wagen gelagert. Die Wagen weisen Hebel auf, an die Aufzugsbänder angreifen. Bei einem manuellen Anheben des Lamellenvorhangs werden die Hebel gegen die benachbarten Führungsprofilwände verschwenkt und die Wagen in ihren Führungsbahnen verklemmt. Ein weiteres Anheben des Lamellenvorhangs ist auf diese Weise blockiert.

Blockiervorrichtungen für Rollladen sind beispielsweise aus US-A-5573050, US-A-5474117 und DE-A-2521183 bekannt. Bei diesen Rollladen hat jeweils das unterste Glied beidseitig je ein Blockierelement, dass in der vollständig abgesenkten Stellung in ein entsprechendes Gegenelement in der seitlichen Führungsschiene einrastet und so ein manuelles Anheben des Rollladens verhindert. Zum Deblockieren wird bei einigen dieser Rollladen die vertikale Relativbewegung zwischen den einzelnen Gliedern des Rollladens ausgenutzt.

In DE-A-4335569 ist eine Sicherungsvorrichtung für ein heb- und senkbares Tor, Rolltor oder dergleichen offenbart, wobei die Endbereiche der nicht kippbaren Lamellen in Schienen geführt sind und zur Sicherung im unteren Torbereich eine schwenkbar gelagerte Platte und ein damit verbundener Sperrriegel mit einer Aussparung einer seitlichen Schiene zusammenwirkt. Eine Verriegelung tritt ein, wenn das Tor von unten gewaltsam aufgehebelt wird oder die Aufzugseile reissen.

In EP-A-053320 ist einen Rollladen mit einem Behang schwenkbarer Lamellen beschrieben. An den Stirnseiten der Lamellen sind horizontal Zapfen befestigt, die in vertikalen Führungsschienen zwischen je zwei Führungsstegen geführt sind, wobei ab einer vorgegebenen oberen Lamelle alle darunter liegenden Lamellen um eine horizontale Achse schwenkbar an Zugorganen angelenkt sind. Eine Einbruchsicherung ist in einer geschlossenen Stellung durch an einer oberen Lamelle angebrachte Koppelbleche gewährleistet.

Der vorliegenden Erfindung liegt die Aufgabe zugrunde, eine Raff-Lamellenstore mit kippbaren Lamellen anzugeben, die ein manuelles Hochschieben der Raff-Lamellenstore von Aussen aus ihrer unteren Endlage verhindert.

Diese Aufgabe wird durch die Merkmale in Anspruch 1 gelöst. Weitere vorteilhafte Ausbildungen gehen aus den abhängigen Ansprüchen 2 bis 6 hervor.

Nachfolgend wird ein Ausführungsbeispiel der Erfindung anhand der Zeichnung erläutert. Darin zeigt:
- Fig. 1: eine Draufsicht auf einen Teil einer Endschiene mit einer Blockiervorrichtung ohne Abdeckblech,
- Fig. 2: einen Schnitt durch die Endschiene,
- Fig. 3: eine Schnittdarstellung einer seitlichen Führung und
- Fig. 4: eine Ansicht eines Gegengliedes.

Die Endschiene 1 einer Raff-Lamellenstore mit kippbaren Lamellen umfasst ein stranggepresstes Aluminiumprofil 2 und ein oben darauf aufgeschnapptes Blechprofil 3 sowie beidseitig je eine Endkappe 4. In Figur 1 ist nur das eine Ende der End Schiene 1 dargestellt. Das andere Ende ist spiegelsymmetrisch dazu. Das Profil 2 hat auf der Innenseite eine schwalbenschwanzförmige Nut 5, in welche ein an der Endkappe 4 angeformter Vorsprung 6 eingesteckt und z.B. durch verstemmen gesichert ist. An den Vorsprung 6 ist eine Führungshülse 7 aus Kunststoff mit einem Flansch 8 angesetzt. Die Führungs Hülse 7 ist in einer seitlich an der Fenster- oder Türöffnung befestigten, vertikalen C-förmigen Führungsschiene 9 geführt.

In einer zylindrischen Durchgangsbohrung der Führungs Hülse 7 ist ein Verriegelungs Bolzen 13 aus nicht rostendem Stahl verschiebbar geführt. Am inneren Ende ist auf dem Verriegelungs Bolzen 13 ein Verbindungsteil 14 aufgeschnappt. An der Endkappe 4 ist eine Öse 15 angeformt. Zwischen der Öse 15 und dem Verbindungs Teil 14 ist eine vorgespannte Zugfeder 16 eingehängt. Die Vorspannkraft der Zugfeder 16 ist etwas geringer als das halbe Gewicht der Endschiene 1. Das Verbindungs Teil 14 hat einen Schlitz 17, der durch einen Stift 18 durchsetzt ist. In diesen Stift 18 ist das untere Ende eines Aufzugsbandes 19 eingehängt.

In die Nut 5 sind zusätzlich Umlenkorgane 23 eingesetzt und z.B. durch verstemmen in der Lage fixiert. Das jeweilige Umlenkorgan 23 hat eine um annähernd 45 Grad gegenüber der Längsrichtung des Profils 2 verlaufende abgerundete Umlenkkante 24 sowie eine parallel zur Längsrichtung verlaufende Umlenkkante 25. Das Aufzugsband 19 ist über diese beide Umlenk Kanten 24, 25 geführt und vertikal nach oben umgelenkt. Es durchgreift Öffnungen in den nicht dargestellten Lamellen und wird oben in bekannter Weise auf einer mit einer Kurbel oder motorisch drehbaren Trommel aufgewickelt.

Am unteren Ende der Führungsschiene 9 ist ein Gegenglied 26 mittels einer Schraube 27 befestigt. Es besteht aus gestanztem und abgekantetem Blech. Mit einem keilförmig abgekröpftem Endteil 28 liegt es auf einem Steg 29 der Führungsschiene 9 auf. Der mittlere Teil des Gegengliedes 26 ist vom Steg 29 beabstandet und hat ein Langloch 30, in welches der Verriegelungs Bolzen 13 in der Sperrstellung eingreift.

Bei vollständig abgesenkter Lamellenstore, wenn also die Endschiene 1 in ihrer unteren Position steht, sind die Aufzugsbänder 19 locker, sodass der Verriegelungs Bolzen 13 durch die Feder 16 in seine Sperrstellung ausgefahren wird, in welcher das Bolzenende in das Langloch 30 eingreift (Figur 3). Die Endschiene 1 kann nicht manuell von Außen hochgeschoben werden. Wird dagegen die Lamellenstore an den Aufzugsbändern 19 hochgezogen, ziehen diese zunächst die Verriegelungs Bolzen 13 zurück in die in Figur 1 dargestellte Stellung, bevor der Zug an den Aufzugsbändern 19 zum Anheben der Endschiene 1 ausreicht.

Dadurch wird eine automatische Verriegelung der Endschiene 1 in ihrer unteren Endstellung unabhängig von der Kippstellung der Lamellen erreicht. Dies gewährleistet einen gewissen Schutz gegen Einbrüche. Die Blockier Vorrichtung ist einfach aufgebaut und benötigt wenig Einzelteile. Da die Verriegelungs Bolzen 13 während des Aufziehens und Absenkens der Raff-Lamellen Store in der eingezogenen Stellung sind, tritt kein Verschleiss auf.

## Patentansprüche

1. Raff-Lamellenstore mit kippbaren Lamellen, einer Endschiene (1), welche an ihren beiden Enden mittels je eines Führungselementes in einer Führungsschiene geführt ist, zwei Aufzugsbändern (19) und einer Blockiervorrichtung, **dadurch gekennzeichnet, dass** die Blockiervorrichtung an der Endschiene (1) Verriegelungsbolzen (13, 14) umfasst, welche in den als Führungshülsen (7) ausgebildeten Führungselementen längs verschiebbar geführt und in eine ausgefahrene Stellung vorbelastet sind, und die Aufzugsbänder (19) um je ein an der Endschiene (1) befestigtes, von den beiden Enden der Endschiene (1) beabstandetes Umlenkorgan (23) umgelenkt und an je einem der Verriegelungsbolzen (13, 14) derart befestigt sind, dass bei Zug an den Aufzugsbändern (19), der geringer ist als zum Anheben der Endschiene (1) erforderlich, die Verriegelungsbolzen (13, 14) von der ausgefahrenen Stellung in eine eingefahrene Stellung bewegt werden, wobei in einer unteren Endlage der Endschiene (1) die Verriegelungsbolzen (13, 14) in der ausgefahrenen Stellung mit einem Gegenglied (26) an den Führungsschienen derart zusammenwirken, dass ein Hochschieben der Endschiene (1) verhindert ist.

2. Vorrichtung nach Anspruch 1, **dadurch gekennzeichnet, dass** die Verriegelungsbolzen (13, 14) durch Federn (16) in die ausgefahrene Stellung vorbelastet sind.

3. Vorrichtung nach Anspruch 1 oder 2, **dadurch gekennzeichnet, dass** die Aufzugsbänder (19) um je eine annähernd in Längsrichtung der Endschiene (1) verlaufende Umlenkkante (25) und je eine geneigt zur Längsrichtung verlaufende Umlenkkante (24) geführt sind.

4. Vorrichtung nach Anspruch 3, **dadurch gekennzeichnet, dass** die beiden, einem Aufzugsband (19) zugeordneten Umlenkkanten (24, 25) an einem Umlenkorgan (23) angeordnet sind.

5. Vorrichtung nach einem der Ansprüche 1 bis 4, **dadurch gekennzeichnet, dass** die Endschiene (1) ein unteres Aluminiumprofil (2) und ein darauf aufgeschnapptes Blechprofil (3) umfasst.

6. Vorrichtung nach den Ansprüchen 4 und 5, **dadurch gekennzeichnet, dass** das Aluminiumprofil (2) eine hinterschnittene Längsnut (5) aufweist, in welche die Umlenkorgane (23) eingeschoben sind.

## Claims

1. Gatherable slatted blind having tiltable slats, an end rail (1), which is guided in a guide rail at its two ends by means of a respective guide element, two pull-up tapes (19) and a blocking arrangement, **characterized in that** the blocking arrangement on the end rail (1) comprises locking bolts (13, 14) which are guided in a longitudinally displaceable manner in the guide elements, designed as guide sleeves (7), and are biased into an extended position, and the pull-up tapes (19) are deflected around a respective deflecting element (23), which is fastened on the end rail (1) and is spaced apart from the two ends of the end rail (1), and are fastened on one of the locking bolts (13, 14) in each case such that, when the pull-up tapes (19) are subjected to a pulling action which is weaker than is necessary for raising the end rail (1), the locking bolts (13, 14) are moved from the extended position into a retracted position, it being the case that, in a bottom end position of the end rail (1), the locking bolts (13, 14), in the extended position, interact with a mating member (26) on the guide rails such that the end rail (1) is prevented from being pushed up.

2. Arrangement according to Claim 1, **characterized in that** the locking bolts (13, 14) are biased into the extended position by springs (16).

3. Arrangement according to Claim 1 or 2, **characterized in that** the pull-up tapes (19) are guided around a respective deflecting edge (25) which runs more or less in the longitudinal direction of the end rail (1) and a respective deflecting edge (24) which runs in an inclined manner in relation to the longitudinal direction.

4. Arrangement according to Claim 3, **characterized in that** the two deflecting edges (24, 25) assigned to a pull-up tape (19) are arranged on a deflecting element (23).

5. Arrangement according to one of Claims 1 to 4, **characterized in that** the end rail (1) comprises a bottom aluminium profile (2) and a sheet-metal profile (3) which is snap-fitted thereon.

6. Arrangement according to Claims 4 and 5, **characterized in that** the aluminium profile (2) has an undercut longitudinal groove (5) into which the deflecting elements (23) are pushed.

## Revendications

1. Store à lamelles à draper comportant des lamelles basculantes, un rail terminal (1) guidé à ses deux extrémités dans un rail de guidage au moyen d'un élément de guidage respectif, deux rubans de levage (19) et un dispositif de blocage, **caractérisé en ce que** le dispositif de blocage comprend sur le rail terminal (1) des goujons de verrouillage (13, 14) qui sont guidés en translation longitudinale dans les éléments de guidage réalisés sous forme de douilles de guidage (7) et qui sont précontraints dans une position déployée, et les rubans de levage (19) sont renvoyés chacun autour d'un organe de renvoi (23) fixé sur le rail terminal (1) et écarté des deux extrémités du rail terminal (1) et ils sont fixés chacun sur l'un des goujons de verrouillage (13, 14) de telle sorte que lors d'une traction sur les rubans de levage (19) inférieure à celle nécessaire pour soulever le rail terminal (1), les goujons de verrouillage (13, 14) sont déplacés depuis la position déployée jusque dans une position rétractée, et dans une position finale inférieure du rail terminal (1) les goujons de verrouillage (13, 14) situés dans la position déployée coopèrent avec un organe complémentaire (26) sur les rails de guidage de manière à empêcher un entraînement vers le haut du rail terminal (1).

2. Dispositif selon la revendication 1, **caractérisé en ce que** les goujons de verrouillage (13, 14) sont précontraints vers la position déployée par des ressorts (16).

3. Dispositif selon l'une ou l'autre des revendications 1 et 2, **caractérisé en ce que** les rubans de levage (19) sont guidés chacun autour d'une arête de renvoi (25) qui s'étend approximativement en direction longitudinale du rail terminal (1), et autour d'une arête de renvoi (24) inclinée par rapport à la direction longitudinale.

4. Dispositif selon la revendication 3, **caractérisé en ce que** les deux arêtes de renvoi (24, 25) associées à un ruban de levage (19) sont agencées sur un organe de renvoi (23).

5. Dispositif selon l'une des revendications 1 à 4, **caractérisé en ce que** le rail terminal (1) comprend un profilé inférieur en aluminium (2) et un profilé en tôle (3) encliqueté sur celui-ci.

6. Dispositif selon les revendications 4 et 5, **caractérisé en ce que** le profilé en aluminium (2) présente une gorge longitudinale (5) en contre-dépouille dans laquelle sont enfilés les organes de renvoi (23).
